# EUROPÄISCHE PATENTSCHRIFT

(11) **EP 0 658 283 B1**
(45) Veröffentlichungstag und Bekanntmachung des Hinweises auf die Patenterteilung: **22.05.1996**
(21) Anmeldenummer: 93919215.9
(22) Anmeldetag: 30.08.1993
(51) Int. Cl.: H01R 4/24

(54) **EINSTÜCKIGER ELEKTRISCHER ANSCHLUSSKONTAKT**
ELECTRIC CONNECTION CONTACT IN A SINGLE PIECE
CONTACT DE RACCORDEMENT ELECTRIQUE EN UNE SEULE PIECE

(30) Priorität: 04.09.1992 DE 9211917 U
(43) Veröffentlichungstag der Anmeldung: 21.06.1995
(73) Patentinhaber: Quante Aktiengesellschaft, 42109 Wuppertal (DE)
(72) Erfinder: OTTO, Hans-Dieter, D-51688 Wipperfürth (DE); WABNITZ, Thomas, D-42651 Solingen (DE); KORTE, Ralf, D-42289 Wuppertal (DE)
(74) Vertreter: Füchsle, Klaus, Dipl.-Ing.
(86) Internationale Anmeldenummer: EP9302336
(87) Internationale Veröffentlichungsnummer: WO9406171

(56) Entgegenhaltungen:
- EP-A- 0 308 635
- CH-A- 641 294
- DE-A- 3 137 429
- GB-A- 2 078 450
- GB-A- 2 130 820
- US-A- 5 030 132
- US-A- 5 118 305

## Beschreibung

Die vorliegende Erfindung betrifft einen einstückigen Anschlußkontakt mit zwei symmetrisch angeordneten Schneid-Klemmkontakten nach dem Oberbegriff des Anspruchs 1.

Ein derartiger Anschlußkontakt ist aus der EP-A2-0 344 526 bekannt. Die symmetrisch angeordneten und gleichartig ausgebildeten Schneid-Klemmkontakte dieses bekannten Anschlußkontaktes umfassen jeweils einen Schneid-Klemmschlitz, eine Kontakt- und Führungsfläche und ein Abscherelement. Darüber hinaus weist der Anschlußkontakt zwei Kontaktschenkel auf, die an ihrem einen Ende mit jeweils einem der beiden Schneid-Klemmkontakte in Verbindung stehen, wobei zwischen den freien Enden der Kontaktschenkel ein Ruhekontakt gebildet ist. Die beiden Schneid-Klemmkontakte sind über einen verbindenden Abschnitt miteinander verbunden und bilden so den einstückigen Anschlußkontakt. Bei dem bekannten Anschlußkontakt wird die weder abisolierte noch abgelängte Ader mit einem einbeinigen Beschaltungswerkzeug, beispielsweise einem Schraubendreher, in den Schneid-Klemmschlitz eingedrückt. Bei diesem Eindrücken wird in einem Arbeitsgang die Aderisolierung teilweise durchtrennt, die Ader kontaktiert und das überstehende Aderende an dem Abscherelement abgeschnitten.

Der zwischen den Kontaktschenkeln gebildete Ruhekontakt ermöglicht das Einführen eines Prüf- oder Meßsteckers, mit dem die Adern überprüft werden können. Darüber hinaus können Schutzeinrichtungen in den Ruhekontakt eingeführt werden.

Bei dem bekannten Anschlußkontakt sind die Abscherelemente durch zwei abgewinkelte Abscherstreifen gebildet. Ferner besteht der die beiden Schneid-Klemmkontakte verbindende Abschnitt aus einem ebenen Wandabschnitt. Der Kontaktdruck zwischen den Kontaktschenkeln des Ruhekontaktes wird durch asymmetrisches Anprägen der beiden Kontaktschenkel erzeugt.

Es ist das der vorliegenden Erfindung zugrundeliegende Problem (Aufgabe), einen einstückigen Anschlußkontakt der eingangs genannten Art derart weiterzubilden, daß bei wirtschaftlicher Herstellung zwischen den Schenkeln des Ruhekontaktes auf einfache Weise ein konstanter Kontaktdruck in vorbestimmter Höhe eingestellt werden kann.

Dieses zugrundeliegende Problem wird bei einem Anschlußkontakt der eingangs genannten Art dadurch gelöst, daß der verbindende Abschnitt in Form einer im wesentlichen U- oder V-förmigen Schlaufe ausgebildet ist, wobei jeweils ein Schenkel der Schlaufe als Abscherelement für eine Ader nach einem Schneid-Klemmkontakt dient.

Durch die erfindungsgemäße Ausbildung des verbindenden Abschnitts in Form einer Schlaufe in vorbestimmter Breite läßt sich der Kontaktdruck zwischen den Kontaktschenkeln des Ruhekontaktes auf einfache Weise beliebig einstellen. Somit ist ein ermüdungsfreier Ruhekontakt geschaffen, dessen Kontaktkraft auch bei vielfacher Betätigung dauerhaft konstant bleibt. Schließlich läßt sich der erfindungsgemäße Anschlußkontakt äußerst wirtschaftlich herstellen, da eine getrennte Ausbildung der Abscherelemente, verglichen mit dem Stand der Technik, entfällt, indem die oberen Stirnseiten der Schenkel der Schlaufe als Abscherelemente eingesetzt werden. Die gewählte Breite der Schlaufe dient also einerseits zur Einstellung der Kontaktkraft zwischen den Kontaktschenkeln und wirkt gleichzeitig als Abscherelement.

Vorteilhafte Ausführungsformen der Erfindung sind durch die Unteransprüche gekennzeichnet. So kann die Schlaufe zumindest teilweise scharfkantig ausgebildet sein, was das Abscheren der zu kontaktierenden Ader erleichtert. Ferner kann zumindest ein Kontaktschenkel des Ruhekontaktes mit einer Kontaktierungssicke ausgebildet sein, wodurch an definierter Stelle ein hoher Kontaktdruck bewirkt wird.

Nachfolgend wird die Erfindung beispielhaft anhand eines Ausführungsbeispiels unter Bezugnahme auf die beigefügten Zeichnungen beschrieben. Es zeigen:
- Fig. 1: eine Aufsicht auf einen vorgestanzten, jedoch nicht gebogenen Anschlußkontakt;
- Fig. 2: den teilweise vorgebogenen Anschlußkontakt von Fig. 1;
- Fig. 3A: eine Seitenansicht des fertig gebogenen Anschlußkontaktes von Fig. 2;
- Fig. 3B: eine Schnittansicht entlang der Linie A-A in Fig. 3; und

Fig. 3A zeigt einen einstückigen Anschlußkontakt 10, der aus einem Hauptteil 12 besteht, an den sich zwei Verlängerungsteile als Schneid-Klemmkontakt 14 anschließen. In diesen ist ein Schneid-Klemmschlitz 16 ausgebildet, der eine Einführöffnung 18 aufweist (Fig. 1). Das Hauptteil 12 weist zwei Kontakt- und Führungsflächen 20 auf, die rechtwinklig zu den Schneid-Klemmkontakten 14 abgewinkelt sind.

Zwei Kontaktschenkel 22, 23 sind an ihrem einen (unteren) Ende mit dem Hauptteil 12 verbunden und ebenfalls rechtwinklig zu dem Hauptteil abgewinkelt. In der Nähe des freien Endes der Schenkel ist zwischen den Kontaktschenkeln ein Ruhekontakt 24 gebildet, wobei der Schenkel 22 eine Kontaktsicke 26 aufweist.

Der die beiden symmetrisch ausgebildeten und angeordneten Schneid-Klemmkontakte 14 verbindende Abschnitt 27 ist in Form einer im wesentlichen U-förmigen Schlaufe 28 ausgebildet, die ebenfalls einstückig mit dem Hauptteil 12 verbunden ist. Jeweils ein Schenkel 30 der U-förmigen Schlaufe 28 dient dabei als Ader-Abscherelement nachgeordnet dem Verlängerungsteil mit dem Schneid-Klemmschlitz 16. Hierbei sind die Kanten 31 der Schenkel 30 der Schlaufe 28 scharfkantig ausgebildet, um ein Abscheren der zu kontaktierenden Ader zu erleichtern. Aus herstellungstechnischen Gründen ist der verbindende Abschnitt 27, der die Schlaufe 28 bildet, mit zwei Einschnitten 29 versehen.

Unter Bezugnahme auf die Fig. 1 bis 3A wird nachfolgend die Herstellung des erfindungsgemäßen Anschlußkontaktes beschrieben. In einem ersten Fertigungsschritt wird das den Anschlußkontakt bildende Kontaktstück in einem Folgewerkzeug aus einem flächigen Metall vorgestanzt und erhält die in Fig. 1 dargestellte Form, wobei nachträglich das noch flächige Kontaktstück versilbert wird. Wie Fig. 1 zeigt, sind der Schneid-Klemmschlitz 16, die beiden Kontaktschenkel 22, 23 und die Kontakt- und Führungsflächen 20 bereits ausgebildet. Darüber hinaus sind an der Unterseite des Kontaktstückes zwei U-förmige Ausnehmungen 17 vorgesehen, die das Abwinkeln der Schneid-Klemmkontakte 14 erleichtern. Die Einschnitte 29 in dem verbindenden, jedoch noch nicht schlaufenförmig gebogenen Abschnitt 27 sind ebenfalls bereits ausgebildet.

In einem zweiten Fertigungsschritt wird das versilberte Kontaktstück, wie in Fig. 2 dargestellt, vorgebogen. Nach diesem Schritt sind sowohl die Kontaktschenkel 22, 23 wie auch die als Schneid-Klemmkontakte 14 dienenden Verlängerungsteile rechtwinklig zu dem Hauptteil 12 abgewinkelt.

Durch Biegen des verbindenden Abschnitts 27 zu einer Schlaufe 28 wird in einem letzten Schritt der einstückige Anschlußkontakt fertiggestellt, wobei durch verschieden starkes Biegen die Breite der Schlaufe 28 die Kontaktierungskraft zwischen den Kontaktschenkeln 22, 23 des Ruhekontaktes eingestellt werden kann. Hierbei werden die Kontaktschenkel mehr oder weniger stark gegeneinander gedrückt.

In den derart ausgebildeten Ruhekontakt 24 kann ein Meß- und Prüfstecker eingeführt werden, mit dessen Hilfe Messungen an den Adern durchgeführt werden können, die an den Schneid-Klemmkontakten kontaktiert worden sind. Darüber hinaus können Überspannungsschutzeinrichtungen in den Ruhekontakt eingeführt und kontaktiert werden.

Falls ein Überprüfen der angeschlossenen Adern in beide Richtungen gewünscht wird, d.h. falls beide an den Schneid-Klemmkontakten 14 angeschlossenen Adern separat überprüft werden sollen, kann dies folgendermaßen erreicht werden. Nach Ausbilden der Schlaufe 28 des Anschlußkontaktes wird dieser in einer Maske im Bereich der Schlaufe 28 durchstanzt, wodurch zwei voneinander elektrisch getrennte Kontakthälften geschaffen sind. Die verwendete Maske dient dabei gleichzeitig als Führungsmittel für die Bestückung eines Isolierstoffkörpers, in den die beiden Kontakthälften eingesetzt werden. Hierdurch ist gewährleistet, daß trotz Durchtrennung, d.h. Durchstanzen der Schlaufe, die vorher eingestellte Vorspannkraft zwischen den Kontaktschenkeln erhalten bleibt.

## Patentansprüche

1. Einstückiger Anschlußkontakt mit zwei Schneid-Klemmkontakten (14), die jeweils einen Schneid-Klemmschlitz (16), eine Kontakt- und Führungsfläche (20) sowie ein Abscherelement umfassen, mit
- zwei Kontaktschenkeln (22, 23), die an ihrem einen Ende mit jeweils einem Schneid-Klemmkontakt (14) in Verbindung stehen,
- einem zwischen den freien Enden der Kontaktschenkel gebildeten Ruhekontakt (24), und
- einem die Schneid-Klemmkontakte (14) verbindenden Abschnitt (27),
dadurch **gekennzeichnet**, daß
- der verbindende Abschnitt (27) in Form einer im wesentlichen U-förmigen oder V-förmigen Schlaufe (28) ausgebildet ist, wobei
- jeweils ein Schenkel (30) der U- oder V-förmigen Schlaufe (28) als Ader-Abscherelement einem Schneid-Klemmkontakt (14) nachgeordnet ist.

2. Anschlußkontakt nach Anspruch 1,
dadurch **gekennzeichnet**, daß
dieser aus einem Hauptteil (12) besteht, von dem die Kontaktschenkel (22, 23) und die Schneid-Klemmkontakte (14) rechtwinklig abgewinkelt sind.

3. Anschlußkontakt nach Anspruch 1, dadurch gekennzeichnet, daß das Hauptteil (12) mit zwei Ausnehmungen (17) versehen ist, die ein Abwinkeln der Schneid-Klemmkontakte (14) erleichtern.

4. Anschlußkontakt nach Anspruch 1, dadurch gekennzeichnet, daß die Schlaufe (28) zumindest teilweise scharfkantig ausgebildet ist.

5. Anschlußkontakt nach Anspruch 1, dadurch gekennzeichnet, daß zumindest ein Kontaktschenkel (22) mit einer Kontaktierungssicke (26) ausgebildet ist.

6. Anschlußkontakt nach Anspruch 1, dadurch gekennzeichnet, daß der verbindende Abschnitt (27) mit zwei Einschnitten (29) versehen ist.

## Claims

1. One-piece terminal contact with two insulation displacement contacts (14) which each include an insulation displacement contact slot (16), a contact and guide surface (20) and also a shearing element, with
- two contact arms (22, 23) which at one end are each connected to one insulation displacement contact (14),
- a normally closed contact (24) formed between the free ends of the contact arms, and
- a section (27) connecting the insulation displacement contacts (14),
characterised in that the connecting section (27) is constructed in the form of an essentially U-shaped or V-shaped loop (28), wherein
- one arm (30) of the U-shaped or V-shaped loop (28) is arranged as the shearing element for a core after an insulation displacement contact (14).

2. Terminal contact according to claim 1, characterised in that it consists of a main portion (12) from which the contact arms (22, 23) and the insulation displacement contacts (14) are bent at right angles.

3. Terminal contact according to claim 1, characterised in that the main portion (12) is provided with two recesses (17) which facilitate bending of the insulation displacement contacts (14).

4. Terminal contact according to claim 1, characterised in that the loop (28) is constructed at least partially with sharp edges.

5. Terminal contact according to claim 1, characterised in that at least one contact arm (22) is constructed with a contacting bead (26).

6. Terminal contact according to claim 1, characterised in that the connecting section (27) is provided with two notches (29).

## Revendications

1. Contact de raccordement en une seule pièce, comportant deux contacts à serrage et découpage (14), comprenant chacun une fente de serrage-découpage (16), une surface de contact et de guidage (20) ainsi qu'un élément de cisaillement, avec
- deux branches de contact (22, 23), reliées à chacune de leurs extrémités à un contact à serrage-découpage (14),
- un contact de repos (24) constitué entre les extrémités libres des branches de contact, et
- une section (27) reliant les contacts à serrage-découpage (14),
caractérisé en ce que
- la section de liaison (27) est réalisée sous la forme d'une boucle (28) sensiblement en forme de U ou de V,
- au moins une branche (30) de la boucle (28) en forme de U ou de V étant disposée en aval d'un contact à serrage-découpage (14) à titre d'élément de cisaillement d'âme.

2. Contact de raccordement selon la revendication 1, caractérisé en ce qu'il est constitué d'une partie principale (12) d'où sont repliés à angle droit la branche de contact (22, 23) et les contacts à serrage-découpage (14).

3. Contact de raccordement selon la revendication 1, caractérisé en ce que la partie principale (12) est pourvue de deux évidements (17) facilitant le pliage des contacts à serrage-découpage (14).

4. Contact de raccordement selon la revendication 1, caractérisé en ce que la boucle (28) est réalisée au moins partiellement à bords vifs.

5. Contact de raccordement selon la revendication 1, caractérisé en ce qu'au moins une branche de contact (22) est réalisée avec une moulure de mise en contact (26).

6. Contact de raccordement selon la revendication 1, caractérisé en ce que la section de liaison (27) est pourvue de deux entailles (29).
